# EUROPÄISCHE PATENTSCHRIFT

(11) **EP 3 029 244 B1**
(45) Veröffentlichungstag und Bekanntmachung des Hinweises auf die Patenterteilung: **27.10.2021**
(21) Anmeldenummer: 14196288.6
(22) Anmeldetag: 04.12.2014
(51) Int. Cl.: E05D 11/00

(54) **BLENDENANORDNUNG FÜR EINEN BESCHLAG**
COVER ARRANGEMENT FOR A FITTING
DISPOSITIF DE RECOUVREMENT POUR UN RACCORD

(43) Veröffentlichungstag der Anmeldung: 08.06.2016
(73) Patentinhaber: dormakaba Deutschland GmbH, 58256 Ennepetal (DE)
(72) Erfinder: Heitz, Bernhard, 58256 Ennepetal (DE)
(74) Vertreter: Balder IP Law, S.L.

(56) Entgegenhaltungen:
- EP-A1- 0 730 077
- WO-A2-2007/056702
- DE-U1- 8 618 058
- US-A- 6 070 294
- US-A1- 2008 093 520

## Beschreibung

Die Erfindung betrifft eine Blendenanordnung mit einem Blendenkörper für einen Beschlag, mit einer zumindest als dekoratives Element wirkenden ersten Blende und einem zweiten Blendenkörper, der eine zweite Blende aufweist.

Aus dem Stand der Technik sind Blenden bekannt, die insbesondere an Türbeschlägen und/oder Eckbeschlägen von Türen oder Wänden, insbesondere aus Glas, angeordnet sind. Diese Blenden sind aus Metall, Blech ausgebildet sowie häufig dreidimensional geformt, wobei die Formung bezüglich des Bauteils individuell anzupassen ist. Zudem hat sich nachteilig gezeigt, dass das Herstellungsverfahren derartiger Blenden schwierig, aufwendig und bezüglich des Gesamtherstellungsprozesses unflexibel ist. Neben dem relativ hohen Gewicht der Blende ist es nachteilig, dass häufig komplizierte Befestigungsverbindungen notwendig sind, um die Blende zuverlässig am Beschlag anzuordnen.

Die Schrift WO 2007/056702 offenbart einen Blendenkörper für ein Bauteil für einen links oder rechts öffnenden, automatischen Türschließer umfassend eine Welle, die an der Oberseite des Gehäuses angeordnet ist.

Die Schrift EP 0 730 077 offenbart eine Blende für Türschließergehäuse, welche in Einbaulage an der Blende sowie einem Türschließgehäuse gehalten sind und wenigstens eine Haltefeder zum Abstützen aufweisen.

Die Schrift US 6,070,294 offenbart ein Türscharnier für Glasduschwand-Türen.

Die Schrift US 2008/0093520 A1 offenbart eine rahmenlose Tür mit einem Klemmelement und einem Abdeckelement.

Die Schrift DE 86 180 58 offenbart einen Beschlag für einen Ganzglasflügel einer Tür oder eines Fensters, dessen oberer oder unterer Rand zwischen Klemmplatten gehalten ist, die mit Spannschrauben gegeneinander verspannt sind.

Aufgabe der vorliegenden Erfindung ist es die voranstehend beschriebenen Nachteile zumindest teilweise zu beheben. Insbesondere ist es Aufgabe der vorliegenden Erfindung, eine kostengünstige und einfache Blendenanordnung für einen Beschlag bereitzustellen, wobei zusätzlich eine einfache Montage erzielt werden kann.

Die voranstehende Aufgabe wird gelöst durch eine erfindungsgemäße Blendenanordnung, mit sämtlichen Merkmalen des Anspruches 1. Weitere Merkmale und Details der Erfindung ergeben sich aus den Unteransprüchen.

Erfindungsgemäß ist eine Blendenanordnung mit einem ersten Blendenkörper für einen Beschlag, mit einer zumindest als dekoratives Element wirkenden ersten Blende und einem zweiten Blendenkörper, der eine zweite Blende aufweist. Gemäß der Erfindung wird ein erstes Trägerelement für die erste Blende vorgeschlagen, welches einfach auf unterschiedliche Geometrien des Beschlags anpassbar ist, wobei das Trägerelement aus einem Kunststoff ausgeführt ist, wodurch das Gesamtgewicht wesentlich reduziert werden kann. Beispielsweise kann es sich bei dem Trägerelement um ein

Kunststoffspritzgussteil oder ein 3Ddruckteil handeln. Das Trägerelement weist ein oder mehrere Befestigungsmittel auf, die dafür geeignet sind eine zuverlässige Fixierung des Blendenkörpers am Beschlag zu erzielen. Die Blende ist insbesondere für einen Beschlag für Glastüren oder Glaswände einsetzbar.

Die Ausbildung des Trägermaterials aus Kunststoff schließt eine nur teilweise Ausbildung aus Kunststoff mit ein. So kann z. B. auf dem Kunststoff eine Oberflächenschicht, z. B. ein Lack oder ein Laminat angeordnet sein. Zusätzlich oder alternativ kann das Trägermaterial Verstärkungsmaterial, z. B. Carbonfasern, aufweisen. In einer besonders bevorzugten Ausführungsform ist das Trägermaterial vollständig aus Kunststoff ausgebildet.

Vorteilhafterweise kann eine Blende, die für verschiedene Beschläge gleich ausgestaltet ist, zum Einsatzkommen, wobei in Abhängigkeit von der Geometrie des Beschlags ein entsprechendes aus Kunststoff ausgeführtes Trägerelement eingesetzt wird, welches mit der Blende verbunden ist. Der erste Blendenkörper setzt sich aus zumindest der ersten dekorativen Blende und dem ersten Trägerelement zusammen Die erste Blende sowie das erste Trägerelement können beispielsweise aus einem gemeinsamen Körper ausgeführt sein, das bedeutet, dass Blende und Trägerelement ein monolithisches, gemeinsames Bauteil bilden. Folglich kann dieses Bauteil, welches aus Kunststoff ausgeführt ist, wesentlich bezüglich der Gewichtsreduktion beitragen. Entsprechende Befestigungsmittel sorgen dafür, dass der erste Blendenkörper zügig ohne wesentlichen Montageaufwand an dem Beschlag befestigt werden kann. Ebenfalls ist es denkbar, dass unterschiedliche Befestigungsmittel, insbesondere an der ersten Blende und/oder am ersten Trägerelement angeordnet sind, die in Abhängigkeit von unterschiedlichen Beschlägen ihre Befestigungsfunktion begründen. Das bedeutet, dass ein Blendenkörper standardisiert werden kann, um an unterschiedliche Geometrien von Beschlägen angeordnet zu werden. Vorteilhafterweise können die Befestigungsmittel an unterschiedlichen Positionen am ersten Blendenkörper angeordnet sein, wobei ihre Funktion als Befestigungsmittel in Abhängigkeit von der Geometrie des Beschlags benötigt wird oder nicht.

Es kann vorteilhaft sein, dass die erste Blende sowie das erste Trägerelement aus unterschiedlichen Bauteilen ausgeführt sind, wobei das erste Trägerelement über Verbindungselemente an der ersten Blende befestigt ist. Auch in diesem Ausführungsbeispiel kann eine Blende, die für verschiedene Beschläge gleich ausgestaltet ist, zum Einsatz kommen, die am ersten Trägerelement befestigt ist, wobei zum Beispiel das erste Trägerelement mindestens ein Befestigungsmittel aufweist, um den ersten Blendenkörper am Beschlag zu fixieren.

Vorteilhaft ist es weiter, wenn das Befestigungsmittel mit dem ersten Trägerelement ein gemeinsames, monolithisches Bauteil bildet und/oder das Befestigungsmittel mit dem ersten Trägerelement einstückig miteinander verbunden ist. Somit kann die Anzahl an Bauteilen an einem Blendenkörper reduziert werden, wobei es sich vorteilhafterweise gezeigt hat, dass hierdurch eine einfache Montage des ersten Blendenkörpers an dem Beschlag erzielt werden kann. Zudem lassen sich die Herstellungskosten reduzieren, wenn das Befestigungsmittel am ersten Trägerelement integriert ist Vorteilhaft ist es ebenfalls, wenn das erste Befestigungsmittel ein Rastelement und/oder ein Clipselement aufweist. Zum einen lassen sich derartige Befestigungsmittel einfach herstellen, insbesondere als

Kunststoffspritzgussbauteil. Ein weiterer Vorteil ist, dass derartige Befestigungsmittel besonders eine einfache Montage begünstigen.

Zudem ist es denkbar, dass die erste Blende aus einem Material ausgebildet ist das aus Metall und/oder Glas und/oder Holz und/oder Leder und/oder Kunststoff ausgeführt ist. Somit kann ein Blendenkörper bereitgestellt werden, der unterschiedlichsten Designwünschen genügen kann. Eine metallische Blende zeichnet sich durch ihre hohe Stabilität aus, wobei das Metall zudem eine erhöhte Schutzfunktion für den Beschlag darstellt. Wird der Blendenkörper an Glaswänden/Glastüren eingesetzt, kann eine aus Glas ausgeführte Blende Sinn machen, wodurch ein einheitliches Gesamtbild erzielbar ist. Die aus Kunststoff ausgeführte Blende kann unterschiedliche Designausführungen aufweisen, insbesondere aus einer oder diversen Farben ausgebildet sein. In einer möglichen Ausgestaltung einer aus Kunststoff ausgeführten Blende kann erfindungsgemäß vorgesehen sein, dass die Oberfläche der Blende beschichtet ist, wobei die Farbe und/oder das Material der Beschichtung gemäß dem Einsatzgebiet und/oder den Kundenwünschen entsprechend angepasst sein kann.

Zudem kann die Erfindung mitumfassen, dass die erste Blende ein ebenes Plattenelement aufweist und/oder ist, das eine Frontseite und eine Rückseite aufweist, wobei die Rückseite dem ersten Trägerelement zugewandt ist, insbesondere die Rückseite mit dem Trägerelement befestigt ist. Beispielsweise kann über Verbindungselemente, die an der ersten Blende und/oder am Plattenelement und/oder am ersten Trägerelement vorgesehen sind, eine Befestigung der ersten Blende/Plattenelement mit dem ersten Trägerelement wirksam erzielt werden.

Erfindungsgemäß ist das erste Trägerelement mit einer Kavität ausgebildet ist, in die zumindest teilweise der Beschlag aufnehmbar ist, wobei die Kavität durch eine umlaufende Wandung begrenzt ist. Ferner ist die Kavität durch einen Boden des ersten Trägerelementes begrenzt. Ein Vorteil der Kavität ist es, dass eine kompakte Gesamtanordnung des Blendenkörpers mit dem Beschlag geschaffen werden kann. Der Beschlag ist in zusammengebautem Zustand zumindest teilweise in der Kavität, d.h. er wird dort in der Kavität aufgenommen. Die Wandung verdeckt zumindest teilweise den Beschlag, die somit als Sichtschutz bezüglich des Beschlags dient. Somit ist es denkbar, dass das Trägerelement als eine Art Gehäuse für den Beschlag dient, das unter anderem eine gewisse Schutzfunktion aufweisen kann.

In einer die Erfindung verbessernden Maßnahme kann es vorgesehen sein, dass das erste Trägerelement derart an der ersten Blende angeordnet ist, dass das erste Trägerelement von außen sichtbar ist. Hierbei ist es denkbar, dass das erste Trägerelement an mindestens einer Seite des ersten Blendenkörpers bevorzugt an mindestens zwei Seiten des ersten Blendenkörpers, besonders bevorzugt an mindestens drei Seiten des ersten Blendenkörpers sichtbar ist Auch kann das erste Trägerelement an vier Seiten des Blendenkörpers sichtbar sein. Bevorzugt ist das erste Trägerelement an einer Vorderseite des ersten Blendenkörpers unsichtbar. Insbesondere kann eine Frontseite der ersten Blende die Vorderseite des ersten Blendenkörpers bilden. Besonders bevorzugt können die Seiten der ersten Blende an den Seiten des ersten Blendenkörpers sichtbar sein.

Insbesondere kann die erste Blende derart am ersten Trägerelement angeordnet sein, dass der Boden durch die ersten Blende verdeckt ist und/oder die Wandung im Montagezustand am Beschlag von außen zumindest teilweise sichtbar ist. Ein Vorteil hierbei ist, dass hinsichtlich der ersten Blende Material einspart werden kann, da zwischen der ersten Blende und dem Beschlag das erste Trägerelement positioniert ist und sich somit die erste Blende nicht bis zum Beschlag erstrecken muss. Ein zusätzlicher Effekt ist, dass für den Betrachter ein schwebender Eindruck der ersten Blende geschaffen wird. Der schwebende Eindruck wird dadurch verstärkt, dass die erste Blende und das erste Trägerelement sich in der Farbe und/oder dem Material unterscheiden.

Vorteilhaft ist es ebenfalls, dass der Boden als Anlageelement für die erste Blende dient. Die Wandung kann zumindest teilweise den Beschlag von außen abschirmen und bedecken.

Des Weiteren kann die Erfindung mitumfassen, dass die erste Blende und das erste Trägerelement derart ausgeführt sind, dass der erste Blendenkörper zumindest einen abgerundeten Eckbereich aufweist und/oder zumindest einen eckigen Eckbereich aufweist. Der abgerundete Eckbereich hat den Vorteil eine mögliche Verletzungsgefahr auszuschließen. Der eckige Eckbereich, der vorzugsweise innenliegend an der ersten Blende angeordnet ist und somit ebenfalls keine Verletzungsgefahr darstellt, hat den Vorteil, dass bei der Herstellung möglichst wenig Materialverlust entsteht. Im Gegensatz zu dem eckigen Eckbereich befinden sich der oder die abgerundeten Eckbereiche außenliegend an der ersten Blende. Unter "innenliegend" wird insbesondere ein Eckbereich verstanden, der dazu ausgebildet ist, einer Kante der Wand oder der Tür zugewandt angeordnet zu werden. Hierbei kann sich insbesondere ein weiterer Blendenkörper an den Eckbereich anschließen. Unter "außenliegend" wird insbesondere ein Eckbereich verstanden, der dazu ausgebildet ist, von einer Kante der Wand oder der Tür abgewandt angeordnet zu werden. Hierbei schließt sich insbesondere kein weiterer Blendenkörper an den Eckbereich an.

Vorteilhaft ist darüber hinaus, dass das Befestigungsmittel derart am ersten Trägerelement ausgebildet ist, dass das Befestigungsmittel von außen unsichtbar ist, insbesondere dass sich das Befestigungsmittel in der Kavität befindet. Ein wesentlicher Vorteil ist, dass hierdurch ein Manipulationsschutz wirksam am ersten Blendenkörper installiert ist. Zusätzlich hat sich gezeigt, dass durch das nicht sichtbare Befestigungsmittel ein elegantes Design für den ersten Blendenkörper geschaffen werden kann

Des Weiteren sieht das erste Trägerelement vor, dass die Wandung das mindestens eine Befestigungsmittel aufweist. Als nützlich hat es sich erwiesen, das mindestens eine Befestigungsmittel an der umlaufenden Wandung vorzusehen, da hierdurch begünstigte Befestigungsmöglichkeiten zum Beschlag geschaffen werden.

Zudem umfasst die Erfindung, dass das erste Trägerelement mehrere Befestigungsmittel aufweist, wobei die Befestigungsmittel derart ausgebildet sind, dass zumindest zwei Befestigungsmittel im Montagezustand am Beschlag sich in ihrer Haltekraft am Beschlag unterscheiden. Hierdurch wird eine einfache Befestigung des ersten Blendenkörpers zum Beschlag geschaffen. Zudem kann mit den erwähnten Merkmalen ein sicherer Halt des ersten Blendenkörpers am Beschlag erzielt werden. Beispielsweise kann es vorgesehen sein, dass ein Befestigungsmittel mit einer größeren Haltekraft eingesetzt wird, wobei der Monteur dieses Befestigungsmittel zunächst zum Einsetzen des ersten Blendenkörpers an den Beschlag nutzt. Ist die gewünschte Position des ersten Blendenkörpers am Beschlag bezüglich des genannten Befestigungsmittels geschaffen, kann der restliche Teil des ersten Blendenkörpers zum Beschlag bewegt und/oder geschwenkt werden, wobei das Befestigungsmittel mit der höheren Haltekraft stets kontaktierend am Beschlag verbleibt. Ein zweites Befestigungsmittel mit einer geringeren Haltekraft wird bei der Überführung des ersten Blendenkörpers in seine Endmontageposition elastisch verformt. Ist die Endmontagestellung des ersten Blendenkörpers erreicht, federt das Befestigungsmittel mit der geringeren Haltekraft zurück in Richtung seiner Grundstellung, wobei beide Befestigungsmittel, das mit der größeren und das mit der kleineren Haltekraft für einen sicheren Halt des ersten Blendenkörpers am Beschlag sorgen.

Zudem kann es vorteilhaft sein, dass das mindestens eine Befestigungsmittel in die Kavität ragt. Somit wird eine kompakte Bauweise des ersten Blendenkörpers erzielt, wobei auch ein Designvorteil zu erzielen ist da die Befestigungsmittel von außen unsichtbar sind.

Vorteilhaft ist es ebenfalls, dass das erste Trägerelement rahmenartig ausgebildet ist. Eine derartige geometrische Ausgestaltung des ersten Trägerelementes begünstigt, dass an diversen Seiten des Beschlags eine zuverlässige Befestigungswirkung erzielt wird. Vorteilhafterweise ist die Geometrie des ersten Trägerelementes der Geometrie des Beschlags angepasst
Ebenfalls kann die Erfindung mitumfassen, dass der Verlauf des ersten Trägerelements der äußeren Kontur der ersten Blende angepasst ist insbesondere dass die Blende eine geometrische Form aufweist, die rechteckförmig oder quadratisch oder winklig oder L-förmig ist. Zudem ist es denkbar, dass der Verlauf des ersten Trägerelementes zumindest an einer Seite unterbrochen ist. Vorteilhaft ist, dass es innerhalb des Beschlags Funktionselemente geben kann, die aus dem ersten Blendenkörper zumindest teilweise herausragen können. Um dieses zu ermöglichen, kann es vorteilhaft sein, dass das erste Trägerelement zumindest zu einer Seite offen ausgeführt ist, insbesondere an einer Seite unterbrochen ist.

Ein weiterer Vorteil der Erfindung kann vorsehen, dass die Wandung mindestens vier Wandungsseiten aufweist, wobei insbesondere mindestens zwei gegenüberliegende Wandungsseiten die Befestigungsmittel aufweisen, insbesondere nur zwei Wandungsseiten die Befestigungsmittel aufweisen. Überraschenderweise hat sich gezeigt, dass bereits eine zuverlässige Befestigungswirkung erzielt werden kann, wenn nur an zwei Wandungsseiten Befestigungsmittel vorgesehen sind.

Vorteilhafterweise können entlang der Längserstreckung des ersten Blendenkörpers die Befestigungsmittel angeordnet sein. Zudem ist es denkbar, dass jedem Befestigungsmittel eine Öffnung am ersten Trägerelement zugeordnet ist, wobei insbesondere der Boden die Öffnung aufweist. Die Öffnungen entstehen durch ein einfaches Spritzgussverfahren, wodurch das Herstellungsverfahren für das erste Trägerelement vereinfacht wird. Somit sind keine Schieber im Werkzeug des Spritzgussverfahrens erforderlich.

Ebenfalls kann die Erfindung mitumfassen, dass die erste Blende am ersten Trägerelement form-und/oder kraft-und/oder stoffschlüssig verbunden ist, insbesondere mindestens ein von außen unsichtbares Verbindungelement dafür sorgt, dass eine zuverlässige Befestigung zwischen der ersten Blende und dem ersten Trägerelement vorliegt. Neben einer Rastverbindung und/oder Clipsverbindung zwischen dem ersten Trägerelement und der ersten Blende ist alternativ oder zusätzlich ein Klebemedium als Verbindungselement denkbar. Es hat sich als vorteilhaft erwiesen, eine gute Befestigungswirkung dann zu erzielen, wenn die erste Blende aus einem Glas ausgeführt ist, und ein Klebemedium als Verbindungselement zwischen Blende und Trägerelement zu verwenden. Ist die erste Blende aus einem Metall, kann es vorteilhaft sein, eine kraft-und/oder formschlüssige Verbindung zwischen Blende und dem Trägerelement einzusetzen.

Weitere Vorteile, Merkmale und Einzelheiten ergeben sich aus der nachfolgenden Beschreibung, in der unter Bezugnahme auf die Zeichnungen mehrere Ausführungsbeispiele der Erfindung im Einzelnen beschrieben sind. Es zeigen:
Figur 1 eine schematisch dargestellte Blendenanordnung mit mehreren aneinander angeordneten Blendenkörpern,
Figur 2 eine erfindungsgemäße Blendenanordnung mit einem Beschlag und daran
   angeordneten Blendenkörpern,
Figur 3 eine schematische Ansicht eines Blendekörpers, in dem ein Beschlag angeordnet ist (erfindungsgemäß),
Figur 4 ein erster Blendenkörper mit einer ersten Blende und einem ersten Trägerelement (nicht erfindungsgemäß),
Figur 5 der Blendenkörper gemäß Figur 4 in einer weiteren Ansicht,
Figur 6 ein weiteres Ausführungsbeispiel eines ersten Trägerelementes, das in einen ersten Blendenkörper der Figuren 1 - 5 einsetzbar ist (erfindungsgemäß),
Figur 7 das Trägerelement gemäß Figur 6 in einer weiteren Darstellung,
Figur 8 ein weiteres Ausführungsbeispiel mit einem Beschlag, an dem ein erstes Trägerelement befestigbar ist (nicht erfindungsgemäß),
Figur 9 ein weiteres Ausführungsbeispiel einer nicht erfindungsgemäßen Blendenanordnung mit zwei Blendenkörpern und einem Beschlag, der durch die Blendenkörper umfasst ist,
Figur 10 ein weiteres Ausführungsbeispiel eines ersten Trägerelementes mit einem Schutzelement (erfindungsgemäß),
Figur 11 ein weiteres Ausführungsbeispiel eines ersten Trägerelementes (erfindungsgemäß),
Figur 12 Verfahrensschritte zur stoffschlüssigen Befestigung eines Verbindungselementes an einer Blende, insbesondere an einem Plattenelement (nicht erfindungsgemäß),
Figur 13 eine weitere Darstellung einer erfindungsgemäßen Blendenanordnung mit zwei Blendenkörpern, die einen Beschlag umschließen und
Figur 14 eine schematische Verfahrensdarstellung zur Herstellung eines Blendenkörpers (nicht erfindungsgemäß).

Elemente und Merkmale mit gleicher Funktion und Wirkungsweise sind in den Figuren 1 bis 13 jeweils mit demselben Bezugszeichen versehen.

Figur 1 zeigt eine mögliche Blendenanordnung mit diversen Blendenkörpern 10a, 10a', die einen Beschlag 1a, 1b bedecken. Die Blendenkörper 1a, 10a' sind aneinander angeordnet, wobei die Blendenkörper 10a, 10a' jeweils der benachbarten Kontur angepasst sind. Hierbei ist ein erster Blendenkörper 10a an einem ersten Beschlag, welches explizit nicht dargestellt ist, angeordnet. Dieses erste Bauteil wird durch den ersten Blendenkörper zumindest teilweise bedeckt, worauf im Folgenden noch eingegangen wird. Ebenfalls ist der zweite Blendenkörper 10a' an einen weiteren zweiten Beschlag 1b angeordnet, welches explizit ebenfalls nicht aus Figur 1 ersichtlich ist. Das zweite Bauteil 1b ist durch den zweiten Blendenkörper 10a' teilweise bedeckt. Der erste 10a und der zweite Blendenkörper 10a' weisen mehrere Eckbereiche 11, 12 auf, wobei die Eckbereiche 12 des ersten Blendenkörpers 10a, die dem zweiten Bauteil 1b zugewandt sind, als eckige Eckbereiche 12 ausgebildet sind. Die Eckbereiche 11 des ersten Blendenkörpers 10a, die dem zweiten Bauteil 1b abgewandt sind, sind als abgerundete Eckbereiche 11 ausgebildet, welches auch in Figur 4, Figur 5 und Figur 9 gezeigt ist. Der erste Blendenkörper 10a' ist an einem beweglichen Türelement 5 angeordnet. Der zweite Blendenkörper 10a ist an feststehenden Wandelementen 4 befestigt. Die Beschläge 1a, 1b, die jeweils durch die Blendenkörper 10a, 10a' bedeckt werden, können unterschiedliche technische Funktionen aufweisen. Beispielsweise ist es denkbar, dass eine Drehachse in einem der Beschläge 1a, 1b angeordnet ist oder ein Bolzen, der für eine Verriegelung sorgen kann, etc. Gemäß Figur 1 ist der Blendenkörper 10a' winklig, insbesondere L-förmig ausgestattet.

Gemäß sämtlicher Ausführungsbeispiele ist der erste Blendenkörper 10 für einen Beschlag 1, insbesondere für einen Beschlag 1 oder einen Eckbeschlag ausgelegt, wobei der erste Blendenkörper 10 zumindest eine erste Blende 20 sowie ein erstes Trägerelement 40 aufweist, welches sich auf sämtliche Ausführungsbeispiele bezieht. Gemäß Figur 4 weist die Blende 20 ein Plattenelement 23 auf, mit einer Frontseite 21 und einer Rückseite 22. Das Plattenelement 23 ist an einem Trägerelement 40 befestigbar. In der Rückansicht gemäß Figur 5 ist verdeutlicht, dass das Trägerelement 40 eine Kavität 42 aufweist, in der Befestigungsmittel 41 angeordnet sind, die dazu dienen das Trägerelement 40 an dem Beschlag 1 zu befestigen, welches beispielsweise in Figur 3, Figur 8 oder Figur 13 gezeigt ist.

Das Trägerelement 40 weist eine Wandung 43 auf, die umlaufend ausgestaltet ist und rahmenartig ist. Zudem ist das Trägerelement 40 mit einem Boden 44 ausgeführt, der als Anlagefläche für die Blende 20, insbesondere das Plattenelement 23 dient und für den Beschlag 1.

Das Trägerelement weist diverse Wandungsseiten 45 auf, wobei in den Ausführungsbeispielen nur zwei gegenüberliegende Wandungsseiten 45 die Befestigungsmittel 41 aufweisen. Der Boden 44 weist eine Innenseite 47 auf, die dem Beschlag 1 zugewandt ist. Des Weiteren weist der Boden 44 eine Außenseite 48 auf, die der Blende 20, insbesondere dem Plattenelement 23 zugeordnet bzw. zugewandt ist. Das Plattenelement 23, insbesondere die Blende 20 wird und/oder ist form-und/oder kraftschlüssig mit dem Trägerelement 40 befestigt, welches für sämtliche Ausführungsbeispiele gilt, wobei eine Ausnahme in Figur 11 gezeigt ist, bei der die Außenseite 48 des Trägerelementes 40 eine Vertiefung 49 aufweist, in die ein Verbindungselement 60, insbesondere ein Klebemedium 50 einbringbar ist, so dass bei einer Kontaktierung der Blende 20, insbesondere des Plattenelementes 23 mit der Außenseite 48 des Trägerelementes 40 eine zuverlässige stoffschlüssige Verbindung herstellbar ist. Es ist ebenfalls denkbar, dass gemäß Figur 11 zusätzlich eine kraft- und/oder formschlüssige Verbindung zwischen dem Trägerelement 40 und der Blende 20, insbesondere dem Plattenelement 23 erfolgt.

In Figur 2, Figur 3, Figur 5 sind Verbindungselemente 60 gezeigt, die an der Blende 20, insbesondere am Plattenelement 23 angeordnet sind, um eine kraft- und/oder formschlüssige Verbindung mit dem Trägerelement 40 einzugehen. Die Verbindungselemente 60 können beispielsweise über ein Schweißverfahren an die Blende 20, insbesondere an das Plattenelement 23 angebracht werden, welches in Figur 12 und Figur 14 schematisch gezeigt ist, worauf im Folgenden noch eingegangen wird.

Der Blendenkörper 10 weist am Trägerelement 40 Gegenrastelemente 63 auf, die als elastische Flügelelemente ausgebildet sind. Figur 10 zeigt exemplarisch für sämtliche Ausführungsbeispiele, dass das Gegenrastelement 63 zudem eine Öffnung 68 mitumfasst, in die das Rastelement 61 eingreift. Vorteilhafterweise weist das Rastelement 61 ein Gewinde auf, welches aus einer Vielzahl an Vertiefungen ausgeführt ist, wodurch zumindest ein Formschluss mit den Flügelelementen 67 des Gegenrastelementes 63 erfolgt. Somit wird eine zuverlässige Befestigungswirkung zwischen dem Plattenelement 23 bzw. der Blende 20 und dem Trägerelement 40 erzielt.

Wie aus sämtlichen Darstellungen der Figuren ersichtlich ist, weist das Trägerelement 40 eine oder mehrere Aussparungen 51 auf, die dazu dienen einen Freiraum für Funktionselemente des Beschlags 1 zu schaffen. Das Ausführungsbeispiel gemäß Figur 2, Figur 7, Figur 8, Figur 6 entspricht im Wesentlichen dem Blendenkörper 10 gemäß der zuvor beschriebenen Figuren, wobei der Blendenkörper 10 anstelle einer L-Form eine rechteckförmige Ausgestaltung aufweist. In sämtlichen Ausgestaltungen ist das Trägerelement 40 rahmenartig ausgeführt, wobei zumindest eine Stelle bzw. ein Bereich unterbrochen ist. Dies liegt unter anderem daran, dass hierdurch ermöglicht wird, dass Funktionselemente des Beschlags 1 durch diesen Bereich ragen können, welches beispielhaft in Figur 13 oder Figur 9 gezeigt ist. In Figur 13 ist ein Element 1 des Beschlags 1 gezeigt, welches durch den Durchbruch des Trägerelementes 40 ragt. In Figur 9 ist ein Anschlagelement 6 gezeigt, das vorsprungartig aus der Blendenanordnung sich erstreckt. Dieser Anschlag 6 kann ein Türanschlag sein, insbesondere für die Tür 5 gemäß Figur 1.

Figur 8 zeigt eine Vorrichtung mit einem Blendenkörper, bei dem lediglich das Trägerelement 40 gezeigt ist, wobei das Trägerelement 40 an einen Beschlag 1 anbringbar ist. Der Beschlag 1 weist eine Vertiefung 8 auf, in die das Trägerelement 40 mit seinem Boden 44 sich erstreckt. Das bedeutet, dass die Geometrie der Vertiefung 8 der Geometrie des Bodens entsprechend angepasst ist, so dass eine kompakte Gesamteinheit im montierten Zustand geschaffen wird.

In der Figur 2, Figur 3, Figur 6, Figur 7, Figur 10, Figur 11 und Figur 13 ist der Blendenkörper 10 mit einem Schutzelement 30 ausgeführt, das seitlich den Beschlag 1 bedeckt und schützt. Der erste Blendenkörper 10a weist eine erste Blende 20a auf, an der ein erstes Rahmenelement 40a angeordnet ist. Zudem umfasst ein zweiter Blendenkörper 10b eine zweite Blende 20b, an der ein zweites Rahmenelement 40b angeordnet ist. Das erste Rahmenelement 40a weist das Schutzelement 30 auf, das vorsprungartig in Richtung des zweiten Blendenkörpers 10b, insbesondere des zweiten Rahmenelementes 40b sich erstreckt. Hierbei befindet sich das Schutzelement 30 unterhalb des zweiten Rahmenelementes 40b. Es bildet sich somit eine asymmetrische Baugruppe bezogen auf beide Blendenkörper 10a, 10b. Die Trägerelemente 40a, 40b sind beabstandet zueinander am Beschlag 1 angeordnet. Das Schutzelement 30 verbindet zudem das erste Trägerelement 40a mit dem zweiten Trägerelement 40b. Besonders in Figur 2 wird deutlich, dass zumindest an einer Seite des Trägerelementes 40 die umlaufende Wandung 43 einen schrägen Verlauf zum Boden 44 aufweist. Der schräge Verlauf ist dort am Trägerelement 40 zu sehen, wohin das Bezugszeichen 43 des Trägerelementes 40b zeigt. Das Trägerelement 40a, 40 weist mehrere Seiten auf, die durch die Wandung 43 gebildet sind, wobei eine Seite 52 als Schutzseite 52 ausgebildet ist, die das Schutzelement 30 aufweist. Diese Seite 52 ist ebenfalls schräg zum Boden 44 ausgebildet.

In Figur 12 und Figur 14 ist beispielsweise gezeigt, wie eine Blende 20 hergestellt wird, insbesondere um Verbindungselemente 60 am Plattenelement 23 an der Blende 20 anzuordnen. Zunächst wird das Plattenelement 23 hergestellt, wobei das Plattenelement 23 biegefrei aus einem Metall gemäß des dargestellten Ausführungsbeispiel ausgeführt wird. In einem Schritt A wird das Verbindungselement 60 durch ein Schweißverfahren an die Blende 20 angeordnet. Gemäß Schritt a) wird das Verbindungselement und das Plattelement 23 in einem Schritt c) angeschmolzen, wobei eine Schmelze 64 sich bildet. Anschließend wird das Verbindungselement 60 in die Schmelze 64 des Plattenelementes 23 geführt, welches in einem Schritt d) erfolgt. Im Schritt c), der in Figur 12b gezeigt, besteht ein Abstand zwischen dem Verbindungselement 60 und dem Plattenelement 23. Eine Hubvorrichtung 65 ist vorgesehen, um ein Heranführen des Verbindungselementes 60 zum Plattenelement 23 zu realisieren. Das Verbindungselement 60 weist ein verjüngtes freies Ende 62 auf, sowie ein Gewinde 61, welches aus einer Vielzahl an Vertiefungen ausgeführt ist, wodurch das Gewinde 61 somit aus einer Vielzahl an Rastelementen 61 ausgebildet ist, die bei einer Befestigung an das Rahmenelement 40 mit den Gegenrastelementen 63 zusammenwirken und somit eine zuverlässige Rastverbindung bilden. Oberhalb des freien Endes 62 weist das Verbindungselement 60 ein Kragenelement 66 auf, das als Positionierungshilfe beim Schritt d) (Figur 12) wirkt. Gemäß den Figuren 14 wird gemäß Schritt a) durch ein Schweißverfahren das Verbindungselement 60 am ebenen Plattenelement 20 angeordnet. Anschließend erfolgt gemäß Schritt b) eine Befestigung des Trägerelementes 40 an der Blende 20. Figur 14b zeigt, dass während des Schrittes a) der Schritt c) erfolgt, bei dem sowohl das Verbindungselement 60 als auch das Plattenelement 23 angeschmolzen werden und sich jeweils eine Schmelze 64 am Plattenelement 23 sowie Verbindungselement 60 entsteht. Im Anschluss wird das Verbindungselement 60 in die Schmelze 64 des Plattenelementes 23 in einem Schritt d) geführt. Gemäß Figur 12c ist gezeigt, dass während des Schrittes c) bereits Schritt d) durchgeführt werden kann.

Figur 11 zeigt, dass das Trägerelement 40 Öffnungen 46 aufweisen kann, die jedem Befestigungsmittel 41 zugeordnet sind. Diese Öffnungen 46 sind das Ergebnis eines kostengünstigen Spritzgussverfahrens, um effizient die Befestigungsmittel 41 zu schaffen. Figur 1 bis Figur 3 sowie Figur 13 zeigen, dass durch die Vorrichtung mit zwei Blendenkörpern 10 wirkungsvoll ein Wandelement 4 oder ein Türelement 5 aufgenommen werden kann. Besonders vorteilhaft hat es sich erwiesen, dass das Verhältnis V aus Materialstärke M der Blende 20 und Tiefe M+T des Blendenkörpers 10 ungefähr 5% ≤ V ≤ 35% beträgt, s. Figur 3. Die Tiefe T bezeichnet dabei die Tiefe des Trägerelements 40. Hierbei sind in Figur 3 die Blende 20 und das Trägerelement 40 leicht beabstandet dargestellt, um die Verbindungselemente 60 darstellen zu können. In einem montierten Zustand liegt die Blende 20 bündig am dem Trägerelement 40 an, so dass sich aus der Tiefe M+T die Tiefe des gesamten Blendenkörpers 10 ergibt. Ist die Blende 20 aus einem Metall, wird gemäß der Erfindung folgendes Verhältnis V vorgeschlagen: 10% ≤ V ≤ 25%, welches besonders vorteilhaft ist. Ist die Blende 20 aus einem Glas, hat sich das Verhältnis V 15% ≤ V ≤ 35% als besonders vorteilhaft erwiesen.

Die Länge des Schutzelementes 30 ist so dimensioniert, dass unterschiedliche Geometrien an Beschlägen 1 durch den Blendenkörper 10 abgedeckt werden können. Gemäß Figur 10 weist die Wandung 43 des zweiten Trägerelementes 40b eine Länge LR auf, die sich in Richtung des ersten Trägerelementes 40a erstreckt. Die Länge LS des Schutzelementes 30 beträgt vorteilhafterweise 30% LR ≤ LS ≤ 200% LR. Gemäß Figur 6 weist das Schutzelement 30 eine Breitenerstreckung B auf, die senkrecht zur Längserstreckung L orientiert ist, wobei die Breitenerstreckung B 40% BS ≤ B ≤ 80% BS beträgt, wobei BS die Längserstreckung der Schutzseite 52 ist. Hierdurch lässt sich eine zuverlässige Variabilität beim Blendenkörper 10 erzielen, um unterschiedliche Geometrien von Beschlägen 1 aufzunehmen.

### Bezugszeichenliste

- 1: Beschlag
- 1a: Beschlag
- 1b: Beschlag
- 2: Beschlagelement
- 2a: Beschlagelement
- 2b: Beschlagelement
- 3: Befestigungselement
- 4: Wandelement
- 5: Türelement
- 6: Anschlag
- 8: Vertiefung

- 10: Blendenkörper
- 10a: Blendenkörper
- 10a': Blendenkörper
- 10b: Blendenkörper
- 11: Eckbereich, abgerundet
- 12: Eckbereich, eckig

- 20: Blende, Plattenelement
- 20a: Blende
- 20b: Blende
- 21: Frontseite
- 21a: Frontseite
- 21b: Frontseite
- 22: Rückseite
- 22a: Rückseite
- 22b: Rückseite

- 23: Plattenelement

- 30: Schutzelement

- 40: Trägerelement
- 40a: erstes Trägerelement
- 40b: zweites Trägerelement
- 41: Befestigungsmittel
- 42: Kavität
- 43: um laufende Wandung
- 44: Boden
- 45: Wandungsseite
- 46: Öffnung
- 47: Innenseite
- 48: Außenseite
- 49: Vertiefung

- 50: Klebemedium
- 51: Aussparung
- 52: Schutzseite
- 53: Seite

- 60: Verbindungselement
- 61: Rastelement, Gewinde, Vertiefung
- 62: freies Ende, verjüngt
- 63: Gegenrastelement
- 64: Schmelze
- 65: Hubvorrichtung
- 66: Kragenelement
- 67: Flügelelement
- 68: Öffnung

## Patentansprüche

1. Blendenanordnung mit einem ersten Blendenkörper (10a) für einen Beschlag (1), mit einer zumindest als dekoratives Element wirkenden ersten Blende (20a) und einem zweiten Blendenkörper (10b), der eine zweite Blende aufweist,
wobei der erste Blendenkörper (10a) mit einem Schutzelement (30) ausgeführt ist, das im montierten Zustand der Blendenanordnung am Beschlag (1) seitlich den Beschlag (1) bedeckt und schützt,
wobei der erste Blendenkörper (10a) und der zweite Blendenkörper (10b) an dem Beschlag (1) angeordnet werden können,
wodurch sich eine asymmetrische Baugruppe bezogen auf beide Blendenkörper (10a, 10b) ergibt
**dadurch gekennzeichnet,**
**dass** an der ersten Blende (20a) ein erstes Trägerelement (40a) angeordnet ist, das mindestens ein Befestigungsmittel (41) aufweist, um eine Befestigung an dem Beschlag zu
erzielen, wobei das erste Trägerelement (40a) aus einem Kunststoffmaterial gebildet ist,
**dass** an der zweiten Blende (20b) ein zweites Trägerelement (40b) angeordnet ist, das mindestens ein weiteres Befestigungsmittel (41) aufweist um eine Befestigung an dem Beschlag zu erzielen,
**dass** das erste und zweite Trägerelement (40a, 40b) jeweils mit einer Kavität (42) ausgebildet
sind, in die zumindest teilweise der Beschlag aufnehmbar ist, wobei die Kavitäten jeweils durch eine umlaufende Wandung (43) und durch einen Boden (44) des jeweiligen ersten und zweiten Trägerelementes (40a, 40b) begrenzt sind, wobei die jeweiligen Wandungen einen schrägen Verlauf zum jeweiligen Boden (44) aufweisen, und dass eine Seite der Wandung des ersten Trägerelementes (40a) als Schutzseite ausgebildet ist, die das Schutzelement (30) aufweist,
wobei sich im montierten Zustand der Blendenanordnung am Beschlag das Schutzelement (30) vorsprungartig in Richtung des zweiten Blendenkörpers (10b) erstreckt und sich unterhalb des zweiten Trägerelementes (40b) befindet, wobei die Trägerelemente (40a, 40b) beabstandet zueinander an dem Beschlag (1) angeordnet sind und das Schutzelement (30) das erste Trägerelement (40a) mit dem zweiten Trägerelement (40b) verbindet.

2. Blendenanordnung nach Anspruch 1,
**dadurch gekennzeichnet,**
**dass** das mindestens eine Befestigungsmittel (41) mit dem ersten Trägerelement (40a) ein gemeinsames, monolithisches Bauteil bildet und dass das mindestens eine weitere Befestigungsmittel (41) mit dem zweiten Trägerelement (40b) ein gemeinsames, monolithisches Bauteil bildet und/oder das mindestens eine Befestigungsmittel (41) mit dem ersten Trägerelement (40a) einstückig miteinander verbunden ist und das mindestens eine weitere Befestigungsmittel (41) mit dem zweiten Trägerelement (40b) einstückig miteinander verbunden ist.

3. Blendenanordnung nach Anspruch 1 oder 2,
**dadurch gekennzeichnet,**
**dass** das mindestens eine Befestigungsmittel (41) und das mindestens eine weitere Befestigungsmitttel (41) ein Rastelement (41) und/oder ein Clipselement (41) aufweist.

4. Blendenanordnung (10) nach einem der vorhergehenden Ansprüche,
**dadurch gekennzeichnet,**
**dass** die erste und zweite Blende (20a, 20b) aus einem Material ausgebildet ist, das aus Metall und/oder Glas und/oder Holz und/oder Leder und/oder Kunststoff ausgeführt ist.

5. Blendenanordnung nach einem der vorhergehenden Ansprüche,
**dadurch gekennzeichnet,**
**dass** die erste und zweite Blende (20a, 20b) ein ebenes Plattenelement (23) aufweist und/oder ist, das eine Frontseite (21) und eine Rückseite (22) aufweist, wobei die jeweilige Rückseite (22) dem jeweiligen Trägerelement (40a,40b) zugewandt ist, insbesondere die jeweilige Rückseite (22) mit dem jeweiligen Trägerelement (40a,40b) befestigt ist.

6. Blendenanordnung nach Anspruch 1,
**dadurch gekennzeichnet,**
**dass** das erste Trägerelement (40a) derart an der ersten Blende (20a) angeordnet ist und dass das zweite Trägerelement (40b) derart an der zweiten Blende (20b) angeordnet ist, dass das erste und zweite Trägerelement (40a, 40b) jeweils von außen sichtbar ist, insbesondere die erste Blende (20a) derart am ersten Trägerelement (40a) angeordnet ist und die zweite Blende (20b) derart am zweiten Trägerelement (40b) angeordnet ist, dass der jeweilige Boden (44) durch die jeweilige erste und zweite Blende (20a, 20b) verdeckt ist und/oder die jeweilige Wandung (43) im Montagezustand am Beschlag (1) von außen zumindest teilweise sichtbar ist.

7. Blendenanordnung nach einem der vorhergehenden Ansprüche,
**dadurch gekennzeichnet,**
**dass** die erste Blende (20a) und das erste Trägerelement (40a) derart ausgeführt ist, dass der erste Blendenkörper (10a) zumindest einen abgerundeten Eckbereich (11) aufweist und/oder zumindest einen eckigen Eckbereich (12) aufweist und dass die zweite Blende (20b) und das zweite Trägerelement (40b) derart ausgeführt sind, dass der zweite Blendenkörper (10b) zumindest einen abgerundeten Eckbereich (11) aufweist und/oder zumindest einen eckigen Eckbereich (12) aufweist.

8. Blendenanordnung nach einem der Ansprüche 1 und 6 bis 7,
**dadurch gekennzeichnet,**
**dass** das mindestens eine Befestigungsmittel (41) derart am ersten Trägerelement (40a) ausgebildet ist und das mindestens eine weitere Befestigungsmittel (41) derart am zweiten Trägerelement (40b) ausgebildet ist, dass das mindestens eine Befestigungsmittel (41) und das mindestens eine weitere Befestigungsmittel (41) von außen unsichtbar ist, insbesondere dass sich das mindestens eine Befestigungsmittel (41) und das mindestens eine weitere Befestigungsmittel (41) in der jeweiligen Kavität (42) befindet.

9. Blendenanordnung nach Anspruch 8,
**dadurch gekennzeichnet,**
**dass** die Wandung (43) des ersten Trägerelementes (40a) das mindestens eine Befestigungsmittel (41), und die Wandung (43) des zweiten Trägerelementes (40b) das mindestens eine weitere Befestigungsmittel (41) aufweist

10. Blendenanordnung nach einem der vorhergehenden Ansprüche,
**dadurch gekennzeichnet,**
**dass** das erste Trägerelement (40a) mehrere Befestigungsmittel (41) aufweist und das zweite Trägerelement (40b) mehrere weitere Befestigungsmittel (41) aufweist, wobei die Befestigungsmittel (41) und die weiteren Befestigungsmittel (41) derart ausgebildet sind, dass sich zumindest zwei der Befestigungsmittel (41) und zwei der weiteren Befestigungsmittel (41) im Montagezustand am Beschlag (1) in Ihrer Haltekraft am Beschlag (1) unterscheiden.

11. Blendenanordnung nach einem der Ansprüche 1 und 6 bis 9,
**dadurch gekennzeichnet,**
**dass** das mindestens eine Befestigungsmittel (41) und das mindestens eine weitere Befestigungsmittel (41) in die jeweilige Kavität (42) ragt.

12. Blendenanordnung nach einem der vorhergehenden Ansprüche,
**dadurch gekennzeichnet,**
**dass** die ersten und zweiten Trägerelemente (40a,40b) rahmenartig ausgebildet sind.

13. Blendenanordnung nach einem der vorhergehenden Ansprüche,
**dadurch gekennzeichnet,**
**dass** der Verlauf des ersten Trägerelements (40a) der äußeren Kontur der ersten Blende (20a) angepasst ist und der Verlauf des zweiten Trägerelements (40b) der äußeren Kontur der zweiten Blende (20b) angepasst ist, insbesondere dass die erste und zweite Blende (20a, 20b) eine geometrische Form aufweist, die rechteckförmig oder quadratisch oder winklig oder L-förmig ist.

14. Blendenanordnung nach einem der vorhergehenden Ansprüche,
**dadurch gekennzeichnet,**
**dass** der Verlauf des ersten Trägerelementes (40a) zumindest an einer Seite unterbrochen ist und der Verlauf des zweiten Trägerelementes (40b) zumindest an einer Seite unterbrochen ist.

15. Blendenanordnung nach Anspruch 10,
**dadurch gekennzeichnet,**
**dass** die jeweilige Wandung (43) mindestens 4 Wandungsseiten (45) aufweist, wobei insbesondere mindestens zwei gegenüberliegende Wandungsseiten (45) die Befestigungsmittel (41) bzw. die weiteren Befestigungsmittel (41) aufweisen, insbesondere nur zwei Wandungsseiten (45) die Befestigungsmittel (41) bzw. die weiteren Befestigungsmittel (41) aufweisen.

16. Blendenanordnung nach Anspruch 10 oder 15,
**dadurch gekennzeichnet,**
**dass** entlang der Längserstreckung des ersten und zweiten Blendenkörpers (10a, 10b) die Befestigungsmittel (41) und die weiteren Befestigungsmittel (41) angeordnet sind.

17. Blendenanordnung nach Anspruch 10, 15 oder 16,
**dadurch gekennzeichnet,**
**dass** jedem Befestigungsmittel (41) am ersten Trägerelement (40a) eine Öffnung (46) am ersten Trägerelement (40a) zugeordnet ist und jedem weiteren Befestigungsmittel (41) am zweiten Trägerelement (40b) eine Öffnung (46) am zweiten Trägerelement (40b) zugeordnet ist, wobei insbesondere der jeweilige Boden (44) die Öffnung (46) aufweist

18. Blendenanordnung nach einem der vorhergehenden Ansprüche,
**dadurch gekennzeichnet,**
**dass** die erste Blende (20a) am ersten Trägerelement (40a) form- und/oder kraft und/ oder stoffschlüssig verbunden ist und die zweite Blende (20b) am zweiten Trägerelement (40b) form- und/oder kraft- und/oder stoffschlüssig verbunden ist, insbesondere mindestens ein von außen unsichtbares Verbindungelement (60) dafür sorgt, dass eine zuverlässige Befestigung zwischen der ersten Blende (20a) und dem ersten Trägerelement (40a) vorliegt und mindestens ein weiteres von außen unsichtbares Verbindungselement (60) dafür sorgt, dass eine zuverlässige Befestigung zwischen der zweiten Blende (20b) und dem zweiten Trägerelement (40b) vorliegt.

## Claims

1. A faceplate arrangement with a first faceplate body (10a) for a fitting (1), with a first faceplate (20a) acting at least as a decorative element and a second faceplate body (10b), which has a second faceplate, wherein the first faceplate body (10a) is configured with a protective element (30), which covers and protects the fitting (1) laterally in the assembled state of the faceplate arrangement on the fitting (1), wherein the first faceplate body (10a) and the second faceplate body (10b) can be arranged on the fitting (1), whereby an asymmetric assembly is provided in relation to both faceplate bodies (10a, 10b), **characterized in that** a first support element (40a) is arranged on the first faceplate (20a), which has at least one fastening means (41), in order to achieve a fastening on the fitting, wherein the first support element (40a) is formed from a plastic material, **in that** a second support element (40b) is arranged on the second faceplate (20b), which has at least one further fastening means (41), in order to achieve a fastening on the fitting, **in that** the first and second support element (40a, 40b) are each designed with a cavity (42), into which the fitting can at least partially be accommodated, wherein the cavities are each delimited by a circumferential wall (43) and by a base (44) of the respective first and second support element (40a, 40b), wherein the respective walls have an oblique course to the respective base (44) and **in that** a side of the wall of the first support element (40a) is designed as a protective side, which has the protective element (30), wherein the protective element (30) extends in the manner of a projection in the direction of the second faceplate body (10b) in the assembled state of the faceplate arrangement on the fitting and is located below the second support element (40b), wherein the support elements (40a, 40b) are arranged spaced apart from one another on the fitting (1) and the protective element (30) connects the first support element (40a) to the second support element (40b).

2. The faceplate arrangement according to claim 1,
**characterized in**
**that** the at least one fastening means (41) forms a common monolithic part with the first support element (40a) and in that the at least one further fastening means (41) forms a common monolithic part with the second support element (40b) and/or the at least one fastening means (41) is integrally connected together with the first support element (40a) and the at least one further fastening means (41) is integrally connected together with the second support element (40b).

3. The faceplate arrangement according to claim 1 or 2,
**characterized in**
**that** the at least one fastening means (41) and the at least one further fastening means (41) have a locking element (41) and/or a clip element (41).

4. The faceplate arrangement (10) according to one of the preceding claims, **characterized in**
**that** the first and second faceplate (20a, 20b) are formed of a material which is configured from metal and/or glass and/or wood and/or leather and/or plastic.

5. The faceplate arrangement according to one of the preceding claims, **characterized in**
**that** the first and second faceplate (20a, 20b) has and/or is a flat plate element (23), which has a front side (21) and a rear side (22), wherein the respective rear side (22) is facing the respective support element (40a, 40b), in particular the respective rear side (22) is fastened to the respective support element (40a, 40b).

6. The faceplate arrangement according to claim 1,
**characterized in**
**that** the first support element (40a) is arranged on the first faceplate (20a) in such manner and in that the second support element (40b) is arranged on the second faceplate (20b) in such manner that the first and second support element (40a, 40b) are each visible from the outside, in particular the first faceplate (20a) is arranged on the first support element (40a) in such manner and the second faceplate (20b) is arranged on the second support element (40b) in such manner that the respective base (44) is concealed by the respective first and second faceplate (20a, 20b) and/or the respective wall (43) in the assembled state on the fitting (1) is at least partially visible from the outside.

7. The faceplate arrangement according to one of the preceding claims, **characterized in**
**that** the first faceplate (20a) and the first support element (40a) are configured in such manner that the first faceplate body (10a) has at least one rounded corner region (11) and/or has at least one angular corner region (12) and in that the second faceplate (20b) and the second support element (40b) are configured in such manner that the second faceplate body (10b) has at least one rounded corner region (11) and/or has at least one angular corner region (12).

8. The faceplate arrangement according to one of claims 1 and 6 to 7, **characterized in**
**that** the at least one fastening means (41) is formed on the first support element (40a) in such manner and the at least one further fastening means (41) is formed on the second support element (40b) in such manner that the at least one fastening means (41) and the at least one further fastening means (41) are not visible from the outside, in particular in that the at least one fastening means (41) and the at least one further fastening means (41) are located in the respective cavity (42).

9. The faceplate arrangement according to claim 8,
**characterized in**
**that** the wall (43) of the first support element (40a) has the at least one fastening means (41) and the wall (43) of the second support element (40b) has the at least one further fastening means (41).

10. The faceplate arrangement according to one of the preceding claims, **characterized in**
**that** the first support element (40a) has a plurality of fastening means (41) and the second support element (40b) has a plurality of further fastening means (41), wherein the fastening means (41) and the further fastening means (41) are formed in such manner that at least two of the fastening means (41) and two of the further fastening means (41) differ in their holding force on the fitting (1) in the assembled state on the fitting (1).

11. The faceplate arrangement according to one of claims 1 and 6 to 9, **characterized in**
**that** the at least one fastening means (41) and the at least one further fastening means (41) protrude into the respective cavity (42).

12. The faceplate arrangement according to one of the preceding claims, **characterized in**
**that** the first and second support elements (40a, 40b) are formed in a frame-like manner.

13. The faceplate arrangement according to one of the preceding claims, **characterized in**
**that** the course of the first support element (40a) is adapted to the outer contour of the first faceplate (20a) and the course of the second support element (40b) is adapted to the outer contour of the second faceplate (20b), in particular in that the first and second faceplate (20a, 20b) have a geometric shape which is rectangular or square or angled or L-shaped.

14. The faceplate arrangement according to one of the preceding claims, **characterized in**
**that** the course of the first support element (40a) is interrupted at least on one side and the course of the second support element (40b) is interrupted at least on one side.

15. The faceplate arrangement according to claim 10,
**characterized in**
**that** the respective wall (43) has at least four wall sides (45), wherein in particular at least two opposing wall sides (45) have the fastening means (41) or the further fastening means (41), in particular only two wall sides (45) have the fastening means (41) or the further fastening means (41).

16. The faceplate arrangement according to claim 10 or 15,
**characterized in**
**that** the fastening means (41) and the further fastening means (41) are arranged along the longitudinal extension of the first and second faceplate body (10a, 10b).

17. The faceplate arrangement according to claim 10, 15 or 16, **characterized in**
**that** each fastening means (41) on the first support element (40a) is assigned an opening (46) on the first support element (40a) and each further fastening means (41) on the second support element (40b) is assigned an opening (46) on the second support element (40b), wherein in particular the respective base (44) has the opening (46).

18. The faceplate arrangement according to one of the preceding claims, **characterized in**
**that** the first faceplate (20a) is connected on the first support element (40a) in a positive and/or non-positive and/or materially-bonded manner and the second faceplate (20b) is connected on the second support element (40b) in a positive and/or non-positive and/or materially-bonded manner, in particular at least one connecting element (60), not visible from the outside, ensures that a reliable fastening is present between the first faceplate (20a) and the first support element (40a) and at least one further connecting element (60), not visible from the outside, ensures that a reliable fastening is present between the second faceplate (20b) and the second support element (40b).

## Revendications

1. Agencement de plaque frontale avec un premier corps de plaque frontale (10a) pour une ferrure (1), avec une première plaque frontale (20a) agissant au moins comme élément décoratif et un second corps de plaque frontale (10b), qui comporte une seconde plaque frontale, dans lequel le premier corps de plaque frontale (10a) est configuré avec un élément protecteur (30), qui recouvre et protège latéralement la ferrure (1) à l'état assemblé de l'agencement de plaque frontale sur la ferrure (1), dans lequel le premier corps de plaque frontale (10a) et le second corps de plaque frontale (10b) peuvent être agencés sur la ferrure (1), moyennant quoi un ensemble asymétrique est prévu par rapport aux deux corps de plaque frontale (10a, 10b), **caractérisé en ce qu'**un premier élément de support (40a) est agencé sur la première plaque frontale (20a), qui comporte au moins un moyen de fixation (41), afin de réaliser une fixation sur la ferrure, dans lequel le premier élément de support (40a) est formé à partir d'une matière plastique, **en ce qu'**un second élément de support (40b) est agencé sur la seconde plaque frontale (20b), qui comporte au moins un moyen de fixation (41) supplémentaire, afin de réaliser une fixation sur la ferrure, **en ce que** le premier et le second élément de support (40a, 40b) sont chacun conçus avec une cavité (42), dans laquelle la ferrure peut être logée au moins partiellement, dans lequel les cavités sont chacune délimitées par une paroi circonférentielle (43) et par une base (44) des premier et second éléments de support (40a, 40b) respectifs, dans lequel les parois respectives ont un tracé oblique par rapport à la base (44) respective et **en ce qu'**une face de la paroi du premier élément de support (40a) est conçue comme une face de protection, qui comporte l'élément de protection (30), dans lequel l'élément de protection (30) s'étend à la manière d'une saillie en direction du second corps de plaque frontale (10b) à l'état assemblé de l'agencement de plaque frontale sur la ferrure et est situé en dessous du second élément de support (40b), dans lequel les éléments de support (40a, 40b) sont agencés espacés l'un de l'autre sur la ferrure (1) et l'élément de protection (30) raccorde le premier élément de support (40a) au second élément de support (40b).

2. Agencement de plaque frontale selon la revendication 1,
**caractérisé en ce**
**que** l'au moins un moyen de fixation (41) forme une pièce monolithique commune avec le premier élément de support (40a) et **en ce que** l'au moins un moyen de fixation (41) supplémentaire forme une pièce monolithique commune avec le second élément de support (40b) et/ou l'au moins un moyen de fixation (41) est raccordé de manière solidaire au premier élément de support (40a) et l'au moins un moyen de fixation (41) supplémentaire est raccordé de manière solidaire au second élément de support (40b).

3. Agencement de plaque frontale selon la revendication 1 ou 2, **caractérisé en ce**
**que** l'au moins un moyen de fixation (41) et l'au moins un moyen de fixation (41) supplémentaire comportent un élément de verrouillage (41) et/ou un élément d'encliquetage (41).

4. Agencement de plaque frontale (10) selon l'une des revendications précédentes,
**caractérisé en ce**
**que** la première et la seconde plaque frontale (20a, 20b) sont formées d'un matériau qui est configuré à partir de métal et/ou de verre et/ou de bois et/ou de cuir et/ou de plastique.

5. Agencement de plaque frontale selon l'une des revendications précédentes,
**caractérisé en ce**
**que** la première et la seconde plaque frontale (20a, 20b) comportent et/ou sont un élément plat (23), qui comporte une face avant (21) et une face arrière (22), dans lequel la face arrière (22) respective fait face à l'élément de support (40a, 40b) respectif, en particulier, la face arrière (22) respective est fixée à l'élément de support (40a, 40b) respectif.

6. Agencement de plaque frontale selon la revendication 1,
**caractérisé en ce**
**que** le premier élément de support (40a) est agencé sur la première plaque frontale (20a) de telle sorte et **en ce que** le second élément de support (40b) est agencé sur la seconde plaque frontale (20b) de telle sorte que le premier et le second élément de support (40a, 40b) sont chacun visibles de l'extérieur, en particulier, la première plaque frontale (20a) est agencée sur le premier élément de support (40a) de telle sorte et la seconde plaque frontale (20b) est agencée sur le second élément de support (40b) de telle sorte que la base respective (44) est cachée par la première et la seconde plaque frontale (20a, 20b) respectives et/ou la paroi (43) respective à l'état assemblé sur la ferrure (1) est au moins partiellement visible de l'extérieur.

7. Agencement de plaque frontale selon l'une des revendications précédentes, **caractérisé en ce**
**que** la première plaque frontale (20a) et le premier élément de support (40a) sont configurés de telle sorte que le premier corps de plaque frontale (10a) comporte au moins une zone de coin arrondi (11) et/ou comporte au moins une zone de coin angulaire (12) et **en ce que** la seconde plaque frontale (20b) et le second élément de support (40b) sont configurés de telle sorte que le second corps de plaque frontale (10b) comporte au moins une zone de coin arrondi (11) et/ou comporte au moins une zone de coin angulaire (12).

8. Agencement de plaque frontale selon l'une des revendications 1 et 6 à 7, **caractérisé en ce**
**que** l'au moins un moyen de fixation (41) est formé sur le premier élément de support (40a) de telle sorte et l'au moins un moyen de fixation (41) supplémentaire est formé sur le second élément de support (40b) de telle sorte que l'au moins un moyen de fixation (41) et l'au moins un moyen de fixation (41) supplémentaire ne sont pas visibles de l'extérieur, en particulier, **en ce que** l'au moins un moyen de fixation (41) et l'au moins un moyen de fixation (41) supplémentaire sont situés dans la cavité (42) respective.

9. Agencement de plaque frontale selon la revendication 8,
**caractérisé en ce**
**que** la paroi (43) du premier élément de support (40a) comporte l'au moins un moyen de fixation (41) et la paroi (43) du second élément de support (40b) comporte l'au moins un moyen de fixation (41) supplémentaire.

10. Agencement de plaque frontale selon l'une des revendications précédentes,
**caractérisé en ce**
**que** le premier élément de support (40a) comporte une pluralité de moyens de fixation (41) et le second élément de support (40b) comporte une pluralité de moyens de fixation (41) supplémentaires, dans lequel les moyens de fixation (41) et les moyens de fixation (41) supplémentaires sont formés de telle sorte qu'au moins deux des moyens de fixation (41) et deux des moyens de fixation (41) supplémentaires diffèrent dans leur force de maintien sur la ferrure (1) à l'état assemblé sur la ferrure (1).

11. Agencement de plaque frontale selon l'une des revendications 1 et 6 à 9, **caractérisé en ce**
**que** l'au moins un moyen de fixation (41) et l'au moins un moyen de fixation (41) supplémentaire font saillie dans la cavité (42) respective.

12. Agencement de plaque frontale selon l'une des revendications précédentes,
**caractérisé en ce**
**que** les premier et second éléments de support (40a, 40b) sont formés à la manière d'un cadre.

13. Agencement de plaque frontale selon l'une des revendications précédentes,
**caractérisé en ce**
**que** le tracé du premier élément de support (40a) est adapté au contour extérieur de la première plaque frontale (20a) et le tracé du second élément de support (40b) est adapté au contour extérieur de la seconde plaque frontale (20b), en particulier, **en ce que** la première et la seconde plaque frontale (20a, 20b) ont une forme géométrique qui est rectangulaire ou carrée ou coudée ou en L.

14. Agencement de plaque frontale selon l'une des revendications précédentes,
**caractérisé en ce**
**que** le tracé du premier élément de support (40a) est interrompu au moins d'un côté et le tracé du second élément de support (40b) est interrompu au moins d'un côté.

15. Agencement de plaque frontale selon la revendication 10,
**caractérisé en ce**
**que** la paroi (43) respective comporte au moins quatre faces de paroi (45), dans lequel en particulier au moins deux faces de paroi opposées (45) comportent les moyens de fixation (41) ou les moyens de fixation (41) supplémentaires, en particulier, seulement deux faces de paroi (45) comportent les moyens de fixation (41) ou les moyens de fixation (41) supplémentaire.

16. Agencement de plaque frontale selon la revendication 10 ou 15, **caractérisé en ce**
**que** les moyens de fixation (41) et les moyens de fixation (41) supplémentaires sont agencés le long de l'extension longitudinale du premier et du second corps de plaque frontale (10a, 10b).

17. Agencement de plaque frontale selon la revendication 10, 15 ou 16, **caractérisé en ce**
**que** chaque moyen de fixation (41) sur le premier élément de support (40a) est associée à une ouverture (46) sur le premier élément de support (40a) et chaque moyen de fixation (41) supplémentaire sur le second élément de support (40b) est associée à une ouverture (46) sur le second élément de support (40b), dans lequel, en particulier, la base (44) respective comporte l'ouverture (46).

18. Agencement de plaque frontale selon l'une des revendications précédentes,
**caractérisé en ce**
**que** la première plaque frontale (20a) est raccordée sur le premier élément de support (40a) d'une manière positive et/ou non positive et/ou liée matériellement et la seconde plaque frontale (20b) est raccordée sur le second élément de support (40b) d'une manière positive et/ou non positive et/ou liée matériellement, en particulier, au moins un élément de raccordement (60), non visible de l'extérieur, assure qu'une fixation fiable est présente entre la première plaque frontale (20a) et le premier élément de support (40a) et au moins un élément de raccordement (60) supplémentaire, non visible de l'extérieur, assure qu'une fixation fiable est présente entre la seconde plaque frontale (20b) et le second élément de support (40b).
